# EUROPÄISCHE PATENTSCHRIFT

(11) **EP 0 423 416 B1**
(45) Veröffentlichungstag und Bekanntmachung des Hinweises auf die Patenterteilung: **23.06.1993**
(21) Anmeldenummer: 90105637.4
(22) Anmeldetag: 24.03.1990
(51) Int. Cl.: B65H 75/12

(54) **Flanschenspule aus Kunststoff, insbesondere zur Aufnahme von Glasfasergarnen**
Plastic reel with flange, especially for receiving glass fiber yarns
Bobine en matière plastique avec rebord, notamment pour recevoir des rayonnes de verre tordues

(30) Priorität: 19.10.1989 DE 8912416 U
(43) Veröffentlichungstag der Anmeldung: 24.04.1991
(73) Patentinhaber: Jos. Zimmermann GmbH & Co. KG, 52064 Aachen (DE)
(72) Erfinder: Illig, Heinz-Peter, D-5132 Übach-Palenberg (DE); Hallmann, Franz, D-5102 Würselen (DE)
(74) Vertreter: König, Werner, Dipl.-Ing.

(56) Entgegenhaltungen:
- DE-U- 1 966 611
- US-A- 3 408 023
- US-A- 4 596 366
- US-A- 4 600 165

## Beschreibung

Die Erfindung betrifft eine Flanschenspule aus Kunststott, insbesondere zur Aufnahme von Glasfasergarnen, mit einem im wesentlichen zylindrischen, eine Wickelfläche bildenden Mantel, an den sich an seinem einen Ende ein radial nach außen vorstehender Flansch und an seinem anderen Ende ein konzentrischer Ringbund mit gegenüber dem Mantel durchmesser reduziertem Durchmesser anschließt, und mit einem innerhalb des Mantels angeordneten Stützelement, das eine zentrale Führungshülse aufweist, die in einem dem mit dem Flansch versehenen Ende des Mantels zugewandten Randbereich in radialer Richtung elastisch nachgiebig ausgebildet ist.

Bei den bekannten Flanschenspulen dieser Art ist das Stützelement ein separat hergestelltes Element, das anschließend in der Flanschenspule plaziert wird. Das Stützelement ist dabei mittels einer Schnappverbindung oder durch Klebung mit dem Mantel der Flanschenspule verbunden. Es hat eine starre Führungshülse, in die das obere Ende eines Aufnahmedorns zentrierend eingreift. Eine weitere Zentrierung erfolgt über einen Aufnahmering im Flanschenbereich.

Es ist eine gattungsgemäße Spule bekannt (US-A 3 408 023), die einen vorzugsweise aus Aluminium bestehenden zylindrischen Mantel hat, der an seinen Enden mit Innengewinde versehen ist. In dieses Innengewinde ist an dem einen Ende des Mantels ein Ring eingeschraubt, der einen radial nach außen vorstehenden Flanschring festlegt und eine formschlüssig mit einem Aufnahmedorn eng zusammenarbeitende Fassung hat. An dem anderen Ende des Mantels ist in das Innengewinde ein Ringbund eingeschraubt, der einen weiteren Flanschring hält. In dem Mantel sitzt ein Stützelement, das dort kraftschlüssig festgelegt ist und eine Lagerung für das obere Ende des Aufnahmedorns bildet.

Die enge Aufnahme des Aufnahmedorns erfordert bei dieser bekannten Spule eine hohe Fertigungsgenauigkeit und verteuert damit ihre Herstellung. Sie erschwert überdies das automatische Einführen des Aufnahmedorns in die Spule.

Die Erhöhung der von einer Flanschenspule aufzunehmenden Garnmenge hat zur Folge, daß bisher vonhand ausgeführte Umsteckvorgänge automatisiert und zukünftig maschinell vorgenommen werden müssen. Daraus ergeben sich bei Spulen der hier betroffenen Art Schwierigkeiten hinsichtlich der Art und der Größe der aufzunehmenden Kräfte. Die angestrebte Erhöhung der Drehzahlen führt zu gesteigerten Forderungen hinsichtlich der Zentrierung der Flanschenspule auf dem Aufnahmedorn.

Die Aufgabe der vorliegenden Erfindung besteht nun darin, eine Flanschenspule der eingangs erwähnten Art derart auszubilden, daß sie für ein maschinelles Handling auch bei erhöhten Garnmengen und Drehzahlen geeignet ist.

Diese Aufgabe wird erfindungsgemäß bei einer Flanschenspule der eingangs erwähnten Art dadurch gelöst, daß die Führungshülse des Stützelements durch radial angeordnete, axial gerichtete Stege gehalten ist, welche in dem Randbereich einen Spalt zur Außenfläche der Führungshülse freilassen.

Die erfindungsgemäße Flanschenspule kann ferner so ausgebildet sein, daß im Randbereich der Führungshülse über deren Innenfläche nach radial innen vorstehende Ansätze vorgesehen sind. Die Ansätze sind dabei so plaziert und bemessen, daß es immer zu einem Angreifen der Ansätze an der Umfangsfläche des Aufnahmedorns kommt. Erforderlichenfalls wird dabei der Randbereich nach außen verformt. Jedenfalls ergibt sich ein straffer Sitz der Führungshülse auf dem Aufnahmedorn.

Die erfindungsgemäße Flanschenspule kann ferner so ausgebildet sein, daß die Ansätze als Nocken ausgebildet sind.

Die erfindungsgemäße Flanschenspule kann ferner so ausgebildet sein, daß der Randbereich durch von seinem freien Ende ausgehende Schlitze in mehrere Segmente aufgeteilt ist. Diese Segmentbildung erleichtert das Ausweichen des Randbereichs nach außen, sofern dies beim Einführen des Aufnahmedorns in die Führungshülse erforderlich wird.

Die erfindungsgemäße Flanschenspule kann ferner so ausgebildet sein, daß der Randbereich ein in Umfangsrichtung wellenförmiges Profil hat. Daraus können sich hinsichtlich der Entformbarkeit der Herstellung Vorteile ergeben.

Die erfindungsgemäße Flanschenspule kann ferner so ausgebildet sein, daß die Wandstärke der Führungshülse im Randbereich gegenüber der Wandstärke im übrigen Bereich reduziert ist.

Die erfindungsgemäße Flanschenspule kann ferner so ausgebildet sein, daß die Führungshülse, in ihrem Randbereich mit nach radial innen wirksamen Federelementen versehen ist. Dabei kann der Randbereich der Führungshülse starr bleiben oder sich ebenfalls verformen.

Die erfindungsgemäße Flanschenspule kann ferner so ausgebildet sein, daß der Randbereich durch Ausschnitte zum Teil umgrenzte Zonen aufweist, in denen nach radial innen vorstehend die Nocken angeordnet sind. Dabei verformen sich lediglich die die Nocken tragenden Zonen nach radial außen.

Die erfindungsgemäße Flanschenspule kann so ausgebildet sein, daß sie im Bereich des Flansches einen Aufnahmering aufweist, der wie der Randbereich der Führungshülse ausgebildet ist. Der Aufnahmedorn wird üblicherweise im Stützelement sowie im Bereich des Flansches geführt. Demzufolge können alle Merkmale, die zu einem straffen, optimal zentrierten Sitz des Aufnahmedorns in der Führungshülse führen, auch an dem Aufnahmering im Bereich des Flansches benutzt werden.

Die erfindungsgemäße Flanschenspule kann so ausgebildet sein, daß das Stützelement ein homogenes, einstückig mit der Flanschenspule gespritztes Bauteil ist, das sich unmittelbar an das mit dem Ringbund versehende Ende der Flanschenspule anschließt, und daß die Führungshülse allein über die axial gerichteten Stege an den Mantel angeschlossen ist.

Diese Ausbildung des Stützelements erlaubt es bei einfacher Herstellung zum automatisierten Handling der bespulten Flanschenspule einen durch den Ringbund hindurch eingeführten Tragdorn aufzunehmen und die von diesem aufgewandten Kräfte auf den Mantel der Spule zuverlässig zu übertragen. Dabei können insbesondere aufgrund der einstückigen Ausbildung enge Toleranzen beim Innendurchmesser der Führungshülse eingehalten werden, welche die Zentrierung der Flanschenspule auf einem von dem Flanschende her eingeführten Aufnahmedorn und damit die Rundlaufeigenschaften erheblich verbessern.

Die erfindungsgemäße Flanschenspule kann ferner so ausgebildet sein, daß die dem mit dem Flansch versehenen Ende (Fußende) zugewandten Kanten der Stege in Richtung auf das mit dem Ringbund versehene Ende (Kopfende) zur Führungshülse hin geneigt verlaufen. Dadurch wird das Einführen des Aufnahmedorns in die Führungshülse verbessert.

Die erfindungsgemäße Flanschenspule kann ferner so ausgebildet sein, daß die dem mit dem Ringbund versehenen Ende (Kopfende) zugewandten Kanten der Stege in Richtung auf das mit dem Flansch versehene Ende (Fußende) zur Führungshülse hin geneigt verlaufen. Auf diese Weise kann die Einführung eines durch den Ringbund hindurchreichenden Tragdorns oder dergleichen vereinfacht werden.

Die erfindungsgemäße Flanschenspule kann schließlich so ausgebildet sein, daß das Stützelement in die Flanschenspule eingeklebt oder mittels einer Schnappverbindung in dieser festgelegt ist.

Im folgenden Teil der Beschreibung werden einige Ausführungsformen der erfindungsgemäßen Flanschenspule anhand von Zeichnungen beschrieben. Es zeigt:
- Fig.1:: eine - auf der linken Seite im Schnitt dargestellte - Seitenansicht einer Ausführungsform der erfindungsgemäßen Flanschenspule,
- Fig.2:: eine Darstellung des Kopfbereichs der Flanschenspule nach Fig.1 in vergrößertem Maßstab,
- Fig.3:: einen Schnitt nach der Linie 3 - 3 in Fig.2,
- Fig.4:: einen Teilschnitt nach der Linie 3 - 3 in Fig.2 bei einer zweiten Ausführungsform, bei der der Randbereich der Führungshülse in Segmente unterteilt ist,
- Fig.5:: einen Schnitt nach der Linie 5 - 5 in Fig.4,
- Fig.6:: einen Teilschnitt nach der Linie 3 - 3 in Fig.2 bei einer dritten Ausführungsform,
- Fig.7:: einen Schnitt nach der Linie 7 - 7 in Fig.6,
- Fig.8:: einen Teilschnitt nach der Linie 3 - 3 in Fig.2 bei einer vierten Ausführungsform,
- Fig.9:: einen Schnitt nach der Linie 9 - 9 in Fig.8,
- Fig.10:: eine Darstellung des Kopfbereichs einer weiteren Ausführungsform der erfindungsgemäßen Flanschenspule und
- Fig.11:: einen Schnitt nach der Linie 13 - 13 in Fig.12,

Die hier betroffene Flanschenspule besteht aus Kunststoff. Die anhand der Fig. 1 bis 3 beschriebene Ausführungsform hat einen zylindrischen Mantel 1, der mit Durchbrechungen 2 versehen ist. An ihrem einen Ende, das nachfogend als Fußende bezeichnet wird, weist die Flanschenspule einen nach radial außen vorstehenden Flansch 3 auf, der einen radial verlaufenden Scheibenteil 4 hat, von dem in Fig.1 nach unten hin drei konzentrische Ringe 5, 6, 7 ausgehen. Der Ring 5 fluchtet dabei mit der Zylinderfläche des Mantels 1. Der am weitesten radial außen liegende Ring 7 hat auf seiner Außenfläche eine Fadenreservenut 8.

An den Mantel 1 schließt sich an dem anderen Ende der Flanschenspule, das nachstehend als Kopfende bezeichnet wird, ein konzentrischer Ringbund 9 an, der in seinem Durchmesser gegenüber dem des Mantels 1 stark reduziert ist. Am Übergang zwischen dem Mantel 1 und dem Ringbund 9 ist eine Ringschulter 10 vorgesehen. Innerhalb des Mantels 1 ist ein Stützelement 11 angeordnet, das eine konzentrische Führungshülse 12 hat, die über axiale und dabei radial gerichtete geschlossene Stege 13 an dem Mantel 1 abgestützt ist. Die Stege 13 schließen sich an die Innenfläche der Ringschulter 10 unmittelbar an. Das Stützelement 11 ist mit dem übrigen Teil der Flanschenspule demnach homogen und einstückig verbunden.

Die Stege 13 haben an ihrem dem Fußende zugewandten Ende Kanten 14, die ausgehend vom Mantel 1 nach radial innen verlaufen und dabei zum Kopfende hin geneigt sind. Diese Kanten 14 fluchten mit dem dem Fußende zugewandten Rand 15 der Führungshülse 12.

Die Führungshülse 12 hat einen dem Fußende zugewandten Randbereich 16, in dem die Stege 13 einen Abstand zur Außenfläche der Führungshülse 12 frei lassen, sodaß hier jeder Steg 13 einen Schlitz 17 bildet.

Von dem inneren Rand der Ringschulter 10 gehen Kanten 18 der Stege 13 aus, welche mit dem oberen Rand 19 der Führungshülse 12 fluchten und dabei nach radial innen gerichtet sind.

Die in den Fig. 12,13 dargestellte Ausführungsform unterscheidet sich von der zuvor beschriebenen lediglich dadurch, daß hier ein Stützelement 11' mit Abstand vom Kopfende 9 der Flanschenspule in diese eingesetszt ist, welches zunächst als als Bauteil separat hergestellt und dann in die Flanschenspule eingesetzt wurde. Die Festlegung dieses Stützelements in der Flanschenspule erfolgt durch eine Kleb- oder eine Schnappverbindung. Insbesondere hinsichtlich der Ausbildung des Randbereichs 16 kann das Stützelement 11' mit dem zuvor beschriebenen Stützelement 11 voll übereinstimmen. Die nachfolgend beschriebenen Ausführungsformen des Randbereichs können folglich bei Stützelementen Anwendung finden, die einstückig mit einer Flanschenspule oder separat hergestellt sind.

Anhand der Fig. 4 und 5 wird eine Ausführungsform beschrieben, die sich allein durch eine besondere Ausgestaltung des Randbereichs 16 der Führungshülse 12 auszeichnet. Der Randbereich 16 ist dabei durch Schlitze 25 in vier Segmente 26 unterteilt, welche jeweils einen konisch nach innen sich verjüngenden Rand 27 und einen Ansatz 28 haben, der über die Innenfläche 29 der Führungshülse 12 hinaus nach radial innen vorsteht. Der Ansatz 28 ist wulstartig ausgebildet.

Bei der Ausführungsform nach den Fig. 6, 7 sind im Randbereich 16 der Führungshülse 12 auf deren Innenfläche 29 tropfenartige Ansätze 30 vorgesehen, die nach radial innen vorstehen.

Bei der Ausführungsform nach den Fig. 8, 9 ist im Randbereich 16 der Führungshülse 12 die Wandstärke reduziert. Das Profil dieses Randbereichs 16 stellt sich dabei in Umfangsrichtung wellenförmig dar. Es wird durch diese Ausbildung plastisch verformbar in radialer Richtung.

Die besondere Ausgestaltung des Randbereichs 16 in den verschiedenen Ausführungsformen der erfindungsgemäßen Flanschenspule dient dazu, hier eine straffe Führung auf dem oberen Ende eines nicht dargestellten Aufnahmedorns herbeizuführen, der vom Fußende her in die Flanschenspule eingeführt wird, um diese beim Spulvorgang anzutreiben.

Der Aufnahmedorn wird üblicherweise auch an dem am weitesten innen liegenden Ring 5 des Flansches 3 aufgenommen und geführt. Folglich liegt an diesem Ring 5 die bleiche Problematik vor wie im Randbereich 16 der Führungshülse 12:
ein Spiel zwischen dem Aufnahmedorn einerseits und dem Ring beziehungsweise Randbereich 16 ist zu vermeiden, um optimale Rundlaufeigenschaften auch bei hohen Drehzahlen sicherzustellen. Aufgrund der gleichen Problematik an den beiden bezeichneten Elementen sieht die Erfindung vor, die zur Lösung dieses Problems vorstehend in Verbindung mit dem Randbereich 16 beschriebenen Merkmale auch mit dem Ring 5 zu kombinieren.

## Patentansprüche

1. Flanschenspule aus Kunststott, insbesondere zur Aufnahme von Glasfasergarnen, mit einem im wesentlichen zylindrischen, eine Wickelfläche bildenden Mantel (1), an den sich an seinem einen Ende ein radial nach außen vorstehender Flansch (3) und an seinem anderen Ende ein konzentrischer Ringbund (9) mit gegenüber dem Manteldurchmesser resuziertem Durchmesser anschließt, und mit einem innerhalb des Mantels (1) angeordneten Stützelement (11), das eine zentrale Führungshülse (12) aufweist, die in einem dem mit dem Flansch (3) versehenen Ende des Mantels (1) zugewandten Randbereich (16) in radialer Richtung elastisch nachgiebig ausgebildet ist, **dadurch gekennzeichnet,** daß die Führungshülse (12) des Stützelements (11) durch radial angeordnete, axial gerichtete Stege (13) gehalten ist, welche in dem Randbereich (16) einen Spalt (17) zur Außenfläche der Führungshülse (12) freilassen.

2. Flanschenspule nach Anspruch 1, dadurch gekennzeichnet, daß im Randbereich (16) der Führungshülse (12) über deren Innenfläche (29) nach radial innen vorstehende Ansätze (28;30;33) vorgesehen sind.

3. Flanschenspule nach Anspruch 2, dadurch gekennzeichnet, daß die Ansätze als Nocken (30:33) ausgebildet sind.

4. Flanschenspule nach einem der Ansprüche 1 bis 3, dadurch gekennzeichnet, daß der Randbereich (16) durch von seinem freien Ende ausgehende Schlitze (25) in mehrere Segmente (26) aufgeteilt ist.

5. Flanschenspule nach einem der Ansprüche 1 bis 4, dadurch gekennzeichnet, daß der Randbereich (16) ein in Umfangsrichtung wellenförmiges Profil hat.

6. Flanschenspule nach einem der Ansprüche 1 bis 5, dadurch gekennzeichnet, daß die Wandstärke der Führungshülse (12) im Randbereich (16) gegenuber der Wandstärke im übrigen Bereich reduziert ist.

7. Flanschenspule nach einem der Ansprüche 1 bis 6, dadurch gekennzeichnet, daß die Führungshülse (12), in ihrem Randbereich (16) mit nach radial innen wirksamen Federelementen versehen ist.

8. Flanschenspule nach Anspruch 7 , dadurch gekennzeichnet, daß der Randbereich (16) durch Ausschnitte (31) zum Teil umgrenzte Zonen 132) aufweist, in denen nach radial innen vorstehend die Nocken (33) angeordnet sind.

9. Flanschenspule nach einem der Ansprüche 1 bis 8, dadurch gekennzeichnet, daß sie im bereich des Flansches (3) einen Aufnahmering (5) aufweist, der wie der Randbereich (16) der Führungshülse (12) nach einem der Ansprüche 1 bis 8 ausgebildet ist.

10. Flanschenspule nach einem der Ansprüche 1 bis 9, dadurch gekennzeichnet, daß das Stützelement (11) ein homogenes, einstückig mit der Flanschenspule gespritztes Bauteil ist, das sich unmittelbar an das mit dem Ringbund (9) versehene Ende der Flanschenspule anschließt, und daß die Führungshülse (12) allein über die axial gerichteten Stege (13) an den Mantel (1) angeschlossen ist.

11. Flanschenspule nach Anspruch 10, dadurch gekennzeichnet, daß die dem mit dem Flansch (3) versehenen Ende zugewandten Kanten (14) der Stege (13) in Richtung auf das mit dem Ringbund (9) versehene Ende zur Führungshülse (12) hin geneigt verlaufen.

12. Flanschenspule nach Anspruch 10 oder 11, dadurch gekennzeichnet, daß die dem mit dem Ringbund (9) versehenen Ende zugewandten Kanten (18) der Stege (13) in Richtung auf das mit dem Flansch (3) versehene Ende zur Führungshülse (12) hin geneigt verlaufen.

13. Flanschenspule nach einem der Anspruche 1 bis 9, dadurch gekennzeichnet, daß das Stützelement (11) in die Flanschenspule eingeklebt ist.

14. Flanschenspule nach einem der Ansprüche 1 bis 9, dadurch gekennzeichnet, daß das Stützelement (11) mittels einer Schnappverbindung in der Flanschenspule festgelegt ist.

## Claims

1. Plastic reel with flange, especially for receiving glass fibre yarns, with a primarily cylindrical cover (1) forming a winding surface, to one end of which cover a radially outward projecting flange (3) is connected and to the other end of which cover a concentric collar (9) of reduced diameter in comparison with the cover (1) diameter is connected, and with a supporting element (11) installed inside the cover, said supporting element being provided with a central guide sleeve (12) which is flexible in a radial direction and which is located in a edge area (16) facing the end of the cover provided with the flange (3), **characterised in that** the guide sleeve (12) of the supporting element (11) is held by radially configured, axially aligned webs (13) which leave a gap (17) towards the outer surface of the guide sleeve (12) in the edge area (16).

2. Flanged reel in accordance with Claim 1, characterised in that studs (28;30;33) are provided in the edge area (16) of the guide sleeve (12), said studs projecting radially inwards over the inner surface (29) of the guide sleeve (12).

3. Flanged reel in accordance with Claim 2, characterised in that the studs (30;33) are designed as cams.

4. Flanged reel in accordance with one of Claims 1 to 3, characterised in that the edge area (16) is divided into several segments (26) via slits (25) emanating from its free end.

5. Flanged reel in accordance with one of Claims 1 to 4, characterised in that the edge area (16) has a profile which is undulating in a circum-ferential direction.

6. Flanged reel in accordance with one of Claims 1 to 5, characterised in that the wall thickness of the guide sleeve (12) is reduced in the edge area (16) in comparison with the wall thickness in the remaining area.

7. Flanged reel in accordance with one of Claims 1 to 6, characterised in that the guide sleeve (12) is provided in its edge area (16) with radially inward acting spring elements.

8. Flanged reel in accordance with Claim 7, characterised in that the edge area (16) possesses zones (32) which are partially delimited by notches (31), in which zones the radially inward protruding cams (33) are located.

9. Flanged reel in accordance with one of Claims 1 to 8, characterised in that it possesses a receiving ring (5) in the area of the flange (3), said ring having a form corresponding to that of the edge area (16) of the guide sleeve (12) as specified in one of Claims 1 to 8.

10. Flanged reel in accordance with one of Claims 1 to 9, characterised in that the supporting element (11) is a homogeneous component extruded as one piece with the flanged reel, this component being joined directly to the end of the flanged reel provided with the collar (9), and that the guide sleeve (12) is connected to the cover (1) solely via the axially aligned webs (13).

11. Flanged reel in accordance with Claim 10, characterised in that the edges (14) of the webs (13) facing the end provided with the flange (3) are inclined towards the guide sleeve (12) in the direction of the end provided with the collar (9).

12. Flanged reel in accordance with Claims 10 or 11, characterised in that the edges (18) of the webs (13) facing the end provided with the collar (9) are inclined towards the guide sleeve (12) in the direction of the end provided with the flange (3).

13. Flanged reel in accordance with one of Claims 1 to 9, characterised in that the supporting element (11) is cemented into position in the flanged reel.

14. Flanged reel in accordance with one of Claims 1 to 9, characterised in that the supporting element (11) is fixed in position in the flanged reel by means of a snap-on connection.

## Revendications

1. Bobine à rebord en plastique, notamment pour recevoir des rayonnes en verre tordues possédant une enveloppe (1) formant une surface de bobinage généralement cylindrique, enveloppe sur l'extrémité de laquelle a été créé un rebord orienté vers l'extérieur (3), et à l'autre extrémité de laquelle est situé un collet annulaire (9) concentrique dont le diamètre est réduit par rapport au diamètre de l'enveloppe, et possédant aussi un élément d'appui (11) placé à l'intérieur de l'enveloppe (1) et présentant un tube central de guidage (12) qui est fixé de manière souple et élastique dans une direction radiale au bord (16) voisin de l'extrémité de l'enveloppe équipée d'un rebord (3) **caractérisée en ce que** le tube de guidage (12) de l'élément d'appui (11) est maintenu par des tiges (13) placées de manière radiale et dirigées de manière axiale, tiges qui laissent libre une fente (17) dans la surface extérieure du tube de guidage (12) près du bord (16).

2. Bobine à rebord selon la revendication 1, caractérisée en ce que des saillies (28;30;33) dépassant vers l'intérieur dans une direction radiale sont prévues près du bord (16) de la face intérieure (29) du tube de guidage (12).

3. Bobine à rebord selon la revendication 2, caractérisée en ce que les saillies ont la forme d'un ergot (30;33).

4. Bobine à rebord selon l'une des revendications 1 à 3, caractérisée en ce que le bord (16) est divisé en plusieurs segments (26) par des entailles (25) vers l'extérieur de son extrémité libre.

5. Bobine à rebord selon l'une des revendications 1 à 4, caractérisée en ce que le bord (16) présente un profil ondulé sur sa circonférence.

6. Bobine à rebord selon l'une des revendications 1 à 5, caractérisée en ce que l'épaisseur des parois du tube de guidage (12) près du bord (16) est moindre que celle de ses autres parties.

7. Bobine à rebord selon l'une des revendications 1 à 6, caractérisée en ce que le tube de guidage (12) est équipé près du bord (16) d'un élément ressort à action radiale vers l'intérieur.

8. Bobine à rebord selon la revendication 7, caractérisée en ce que le bord (16) présente des zones (32) délimitées en parties par des découpes (31), zones, dans lesquelles les ergots (33) sont placés de sorte à dépasser vers l'intérieur dans une direction radiale.

9. Bobine à rebord selon l'une des revendications 1 à 8, caractérisée en ce qu'elle présente près du rebord (3) un anneau de suspension (5) qui est réalisé comme le bord (16) du tube de guidage (12) selon l'une des revendications 1 à 8.

10. Bobine à rebord selon l'une des revendications 1 à 9, caractérisée en ce que l'élément d'appui (11) est un élément homogène, moulé en une seule pièce avec la bobine à rebord, qu'il est fixé directement à l'extrémité de la bobine à rebord équipée du collet annulaire (9), et que le tube de guidage (12) est fixé à l'enveloppe (1) uniquement par les tiges (13) orientées de manière axiale.

11. Bobine à rebord selon la revendication 10, caractérisée en ce que les bords (14) des tiges (13) voisins de l'extrémité équipée du rebord (3) bougent obliquement dans la direction de l'extrémité équipée du collet annulaire (9) vers le tube de guidage (12).

12. Bobine à rebord selon la revendication 10 ou 11, caractérisée en ce que les bords (18) des tiges (13) voisins de l'extrémité équipée d'un collet annulaire (9) bougent obliquement dans la direction de l'extrémité équipée du rebord (3) vers le tube de guidage (12).

13. Bobine à rebord selon l'une des revendications 1 à 9, caractérisée en ce que l'élément d'appui (11) est collé dans la bobine à rebord.

14. Bobine à rebord selon l'une des revendications 1 à 9, caractérisée en ce que l'élément d'appui (11) est fixé dans la bobine à rebord à l'aide d'un assemblage à enclenchement.
